# EUROPÄISCHE PATENTSCHRIFT

(11) **EP 2 319 059 B1**
(45) Veröffentlichungstag und Bekanntmachung des Hinweises auf die Patenterteilung: **30.11.2011**
(21) Anmeldenummer: 08785705.8
(22) Anmeldetag: 27.08.2008
(51) Int. Cl.: H01F 29/04

(54) **STUFENSCHALTER MIT HALBLEITER-SCHALTELEMENTEN**
TAP SWITCH WITH SEMICONDUCTOR SWITCHING ELEMENTS
COMMUTATEUR À GRADINS POURVU D'ÉLÉMENTS DE COMMUTATION À SEMI-CONDUCTEUR

(43) Veröffentlichungstag der Anmeldung: 11.05.2011
(73) Patentinhaber: Maschinenfabrik Reinhausen GmbH, 93059 Regensburg (DE)
(72) Erfinder: BRUECKL, Oliver, 93449 Waldmünchen (DE); DOHNAL, Dieter, 93138 Lappersdorf (DE); LESSMANN-MIESKE, Hans-Henning, 93073 Neutraubling (DE)
(86) Internationale Anmeldenummer: PCT/EP2008/007002
(87) Internationale Veröffentlichungsnummer: WO 2010/022750

(56) Entgegenhaltungen:
- WO-A-97/05536

## Beschreibung

Die Erfindung betrifft einen Stufenschalter mit Halbleiter-Schaltelementen zur unterbrechungslosen Umschaltung zwischen Wicklungsanzapfungen eines Stufentransformators.

Ein Stufenschalter mit Halbleiter-Schaltelementen, der als Hybrid-IGBT-Schalter ausgebildet ist, ist aus der WO 01/22447 bekannt. Der dort beschriebene Stufenschalter arbeitet nach dem Prinzip eines Lauflastschalters, bei dem auf einen Kraftspeicher verzichtet werden kann. Er besitzt als Hybrid-Schalter einen mechanischen Teil und einen elektrischen Teil.

Der mechanische Teil, der der eigentliche Gegenstand der WO 01/22447 ist, besitzt mechanische Schaltkontakte; zentraler Teil ist ein beweglicher Schiebekontakt, der entlang einer mit dem Sternpunkt verbundenen Kontakt-Laufschiene mittels eines Motorantriebes bewegt wird und dabei feststehende Kontaktelemente beschaltet. Die eigentliche Lastumschaltung selbst erfolgt durch zwei IGBT's mit jeweils vier Dioden in Grätzschaltung.

Dieses bekannte Konzept eines Hybrid-Schalters ist mechanisch aufwändig und anspruchsvoll, um die notwendige Lastumschaltung genau im Nulldurchgang des Laststromes sicherzustellen.

Aus der WO 97/05536 ist eine weitere IGBT-Schaltvorrichtung bekannt, bei der die Anzapfungen der Regelwicklung eines Leistungstransformators über eine Reihenschaltung zweier IGBT's mit einer gemeinsamen Lastableitung verbunden sind.

Diese bekannte Schaltvorrichtung arbeitet nach dem Prinzip der Pulsweitenmodulation; es erfolgt dabei eine Begrenzung des Kreisstromes durch die transiente reaktive Reaktanz (TER) der Stufenwicklung.

Diese bekannte Schaltungsanordnung und das zugrunde liegende Schaltprinzip erfordern eine spezifische Anpassung des Stufenschalters an den jeweiligen Stufentransformator, der beschaltet werden soll. Mit anderen Worten: Stufentransformator und Stufenschalter sind aufeinander abgestimmt und wirken elektrisch zusammen. Diese bekannte Schaltvorrichtung ist damit nicht als separates, universell anwendbares Gerät herstellbar. WO 97/05536 offenbart einen Stufenschalter gemäß Oberbergriff des Anspruchs 1.

Aus der GB-A-2424766 schließlich sind verschiedene Schaltungsanordnungen für einen Stufenschalter bekannt, die verschiedenartig geschaltete Varistoren enthalten. In einer Ausführungsform sind Varistoren parallel zu den jeweiligen Schaltelementen geschaltet und dienen zur Spannungsaufteilung.

Aufgabe der Erfindung ist es, einen Stufenschalter der eingangs genannten Art anzugeben, der einfach aufgebaut ist, eine hohe Funktionssicherheit besitzt und bei dem es nicht erforderlich ist, nur genau im Nulldurchgang des Laststromes schalten zu müssen. Weiterhin ist es Aufgabe der Erfindung, einen solchen Stufenschalter anzugeben, der nicht speziell an den jeweiligen Nennlaststrom und die jeweiligen Wicklungen des zu beschaltenden Stufentransformators angepasst werden muss, sondern quasi "von der Stange" als funktionsfähiges Gerät an unterschiedlichsten Stufentransformatoren angeschlossen werden kann.

Diese Aufgabe wird durch einen Stufenschalter mit den Merkmalen des ersten Patentanspruches gelöst. Die Unteransprüche betreffen besonders vorteilhafte Weiterbildungen der Erfindung.

Die Erfindung geht aus von zwei Schalteinheiten, wobei jede Schalteinheit jeweils aus zwei zusammengehörigen, antiparallelen IGBT's besteht. Jedem einzelnen IGBT ist ein parallel dazu geschalteter Varistor zugeordnet. Der Varistor ist dabei so dimensioniert, dass die Varistorspannung geringer ist als die maximale Blockierspannung des jeweils parallelen IGBT's, aber größer als der maximale Momentanwert der Stufenspannung.

Besonders vorteilhaft sind die beiden zusammengehörigen IGBT's einer antiparallelen Schalteinheit in Form eines kompakten Stacks zusammengespannt.

Weiterhin ist es besonders vorteilhaft, den jeweiligen Varistor im Sinne einer möglichst induktivitätsarmen Parallelstrecke unmittelbar neben jedem IGBT zu positionieren und in den Stack zu integrieren. Auf diese Weise lassen sich extrem kurze Leitungsverbindungen zwischen IGBT und dem parallelliegenden Varistor realisieren. Diese Anordnung ermöglicht auch bei vollem Momentanwert des Laststromes ein sehr schnelles, "hartes" Abschalten des über den IGBT fließenden Laststromes mit Kommutierung innerhalb von 0,1 ... 1 µs auf den extrem induktivitätsarm angeschlossenen Varistor, der selber nur eine extrem kleine Ansprechverzögerung im ns-Bereich aufweist.

Das "hard-switching" des IGBT reduziert die im IGBT umgesetzte Abschaltverlustenergie entscheidend und ermöglicht erst - wie nachfolgend noch im Detail ausgeführt - das hier vorliegende Schaltkonzept einer Stufenschalter(OLTC)-Umschaltung bei jedem beliebigen Wert des momentanen Laststromes, ohne zusätzliche Überschaltimpedanz im OLTC, ohne Notwendigkeit, die Streureaktanz der Stufenwicklung zu kennen, ohne Notwendigkeit einer Anpassung des OLTC an den jeweiligen Nennlaststrom oder die Stufenspannung und ohne die Notwendigkeit einer µs-genauen zeitlichen Abstimmung der abschaltenden und der übernehmenden IGBT-Schaltgruppe.

Zwar sind aus der DE 101 18 743 A1 und zahlreichen anderen Veröffentlichungen bereits Varistoren in Verbindung mit IGBT's bekannt. Sie dienen beim Stand der Technik aber ausschließlich dazu, Halbleiter vor Überspannungen zu schützen, besitzen also lediglich eine spannungsbegrenzende Funktion.

Bei der Erfindung hingegen ist die Funktion des zu jedem IGBT parallel angeordneten Varistors eine andere: Nach Kommutierung des eingeprägten, von der Netzspannung getriebenen Laststromes vom abschaltenden IGBT auf den parallelliegenden Varistor (kleiner Kommutierungskreis), baut der vom Laststrom durchflossene Varistor entsprechend seiner I-U-Kennlinie eine Spannung auf, die eine relativ geringe Abhängigkeit vom Momentanwert des Stromes zeigt und während des Umschaltvorganges des OLTC praktisch konstant bleibt.

Die Varistoren sind dabei besonders vorteilhaft so dimensioniert, dass die Varistorspannung, die sich bei Belastung mit dem Scheitelwert des maximalen Stromes ergibt, noch einen ausreichenden Sicherheitsabstand zur maximalen Sperrspannung der IGBTs aufweist.

Andererseits muss die Clamping Voltage der Varistoren (U_{Var} bei 1 mA) deutlich oberhalb des Scheitelwertes der maximalen Stufenspannung liegen, damit der Laststrom von der abschaltenden OLTC-Seite über die Stufenspannung hinweg auf die den Laststrom übernehmende Seite kommutieren kann (großer Kommutierungskreis).

Die Differenz ΔU zwischen Momentanwert des Spannungsabfalls am Varistor und dem Momentanwert der Stufenspannung bewirkt durch die besondere Dimensionierung der Varistoren die Kommutierung des Laststromes über die Streuinduktivität der Stufenwicklung und die Leitungsinduktivitäten auf die übernehmende Seite des Stufenschalters und bestimmt das di/dt des Kommutierungsvorganges (di/dt = ΔU/L_{Kom}).

Dies verdeutlicht, dass die Varistoren im Rahmen der vorliegenden Erfindung nicht, wie nach dem Stand der Technik bekannt, zur Reduzierung transienter Überspannungen eingesetzt werden. Bei der vorliegenden Erfindung übernehmen die Varistoren folgende für ihre Gattung untypischen und durch den Stand der Technik nicht nahegelegten Funktionen:
- Übernahme des Laststromes von den hart abschaltenden IGBTs
- Erzeugung eines Spannungsabfalls, der unabhängig vom Momentanwert des Laststromes in einem Spannungsband zwischen der maximalen Sperrspannung der IGBTs und dem Scheitelwert der maximalen Stufenspannung liegen muss
- Bereitstellung einer Spannungs-Zeitfläche, die den Laststrom von der stromführenden Seite des Stufenschalters über die entgegen gerichtete Stufenspannung auf die übernehmende Stufenschalterseite kommutiert.

Durch die Erfindung ergibt sich eine sehr einfache und kostengünstige Dimensionierung der leistungselektronischen Schaltgruppen, weil das energieaufnehmende Volumen im Falle des Varistors flexibel veränderbar und ungleich größer ist als das viel kleinere, teurere und volumenmäßig nur schwer variierbare Volumen des IGBT-Chips.

Als weiterer positiver Effekt der Laststromführung durch die Varistoren, der Bereitstellung der erforderlichen Kommutierungs-Spannungs-Zeitfläche durch die Varistoren und der Aufnahme der dabei anfallenden Verlustenergie ebenfalls durch die Varistoren resultiert ein sehr großes Toleranzfeld im Hinblick auf die Synchronisation des Abschaltzeitpunktes der ausschaltenden IGBT-Gruppe und des Einschaltzeitpunktes der übernehmenden IGBT-Gruppe.

Falls sich im Laufe der Betriebsjahre durch Bauteilalterung und Arbeitspunktverschiebung in der Ansteuerelektronik ein überlappendes oder lückendes Umschaltverhalten in einer Größenordnung von ca. ± 10 µs einstellen sollte, resultiert daraus keine Funktionsgefährdung beim erfindungsgemäßen Schaltkonzept.

Zusammengefasst weist die Erfindung folgende Vorteile auf:
- Option der Umschaltung bei jedem beliebigen Momentwert des Laststromes ohne thermische Überbeanspruchung der IGBTs
- Außerordentlich schneller Kommutierungsvorgang des Laststromes von Stufenschalterseite A → B oder B → A innerhalb von ca. 10 µs.
- Vermeidung störender Oszillationen
- Eine auftragsspezifische Anpassung jedes Stufenschalters an die konkreten Nenn-Stufendaten des Bestellfalles (Stufenspannung, Nenn-Durchgangsstrom, Streuinduktivität) entfällt, solange die Grenzwerte von Stufenspannung und Nenn-Durchgangsstrom nicht überschritten werden.
- Robustes, eigensicheres Kommutierungskonzept mit einem sehr großen Toleranzbereich in Bezug auf Schaltzeitdrift zwischen den beiden IGBT-Schaltgruppen. Keine Nachjustierung nach längerer Betriebszeit erforderlich.

Die Erfindung soll nachfolgend an Hand von Figuren beispielhaft noch näher erläutert werden.
- Figur 1: zeigt die Schaltung eines ersten erfindungsgemäßen Stufenschalters.
- Figur 2: zeigt die Schaltung eines zweiten, im Rahmen der Erfindung abgewandelten Stufenschalters.

Wie in Figur 1 dargestellt, ist jede der beiden Wicklungsanzapfungen tap n sowie tap n+1 über einen mechanischen Schalter DSₐ bzw. DS_{b} mit einer Reihenschaltung aus jeweils zwei entgegengesetzt geschalteten IGBTs Iₐₙ und Iₐₚ auf der Seite n sowie I_{bn} und I_{bp} auf der Seite n+1 mit der Stufenschalterableitung verbunden. Parallel zu jedem der beiden in Reihe geschalteten IGBT's Iₐₙ und Iₐₚ der einen und I_{bn} und I_{bp} der anderen Seite ist jeweils eine Diode dₐₙ, dₐₚ bzw. d_{bn}, d_{bp} geschaltet. Dabei sind die Dioden einer Seite, d. h. dₐₙ und dₐₚ bzw. d_{bn} und d_{bp} entgegengesetzt zueinander, d. h. mit entgegengesetzter Durchlassrichtung, geschaltet.

Wiederum parallel zu jeder dieser Parallelschaltungen von IGBT und Diode ist jeweils ein Varistor Vₐₙ, Vₐₚ bzw. V_{bn}, V_{bp} vorgesehen.

Schließlich sind auch noch die, die gesamte Schalteinrichtung im stationären Betrieb jeweils überbrückenden, Dauerhauptkontakte jeder Seite MCₐ bzw. MC_{b} dargestellt. Die IGBTs beider Seiten Iₐₙ, Iₐₚ; I_{bn}, I_{bp} werden durch einen gemeinsamen, nur schematisch dargestellten, aus dem Stand der Technik bekannten IGBT-Treiber angesteuert.

Nachfolgend sei eine Umschaltsequenz von beispielsweise tap n auf tap n+1 näher erläutert: In der Grundposition fließt der Laststrom über den Dauerhauptkontakt MCₐ von tap n zur Stufenschalterableitung Y.

Als erster Schritt der Umschaltsequenz werden die Freischaltkontakte DSₐ und DS_{b} geschlossen.

Anschließend wird Zündspannung an die Gates der IGBTs Iₐₙ und Iₐₚ gelegt. Jetzt öffnet der Dauerhauptkontakt MCₐ und kommutiert den Laststrom I_{L} auf die IGBT-Gruppe Iₐₙ/Iₐₚ.

Nach weniger als 10 ms Stromflussdauer von I_{L} über die IGBT-Gruppe Iₐₙ/Iₐₚ erhalten diese IGBTs einen Abschaltbefehl und die IGBT-Gruppe I_{bn}/I_{bp} gleichzeitig (zumindest im Standardfall) einen Einschaltbefehl.

Die sich am abschaltenden IGBT aufbauende Spannung überträgt sich auf den parallel liegenden Varistor. Wenn nach wenigen 100 ns die Clamping Voltage des Varistors erreicht wird, beginnt der Varistor zu leiten, wodurch die Übernahme des Laststromes von den IGBT's Iₐₙ und Iₐₚ einsetzt.

Der Varistor ist erfindungsgemäß so dimensioniert, dass sich die Spannung des laststromdurchflossenen Varistors einerseits unterhalb der max. Blockierspannung des parallelen IGBTs, andererseits oberhalb des maximalen Momentanwerts der Stufenspannung bewegt.

Der Überschuss des Momentanwertes der Varistorspannung über den Momentanwert der Stufenspannung bewirkt die Abkommutierung des Laststromes mit etwa konstantem di/dt von Seite A und ein Hinüberschieben über die Stufenspannung und die Streuinduktivität der Stufenwicklung L_{σ} (großer Kommutierungskreis) mit gleichem di/dt (in diesem Fall positiv) auf die Seite B. Trotz des kontinuierlich abnehmenden Stromes, der den Varistor auf Seite A durchfließt, bleibt die Varistorspannung in erster Näherung konstant.

Nach etwa 10 µs ist der gesamte Laststrom vom stromdurchflossenen Varistor der Seite A auf die leitenden IGBTs der Seite B hinüberkommutiert. Mit Annäherung des Stromes der Seite A auf den Wert 0 ändert sich die Spannung an der Schaltgruppe A grundlegend:
Die Varistorspannung bricht zusammen, das transiente ${L}_{σ} ⁢ \frac{di}{dt}$ verschwindet und an der IGBT-/Varistor-Gruppe A erscheint die Stufenspannung, die abhängig von der Polarität an einem blockierenden IGBT, der dazu parallelliegenden Diode und dem jeweils wiederum parallelliegenden Varistor ansteht. Selbst bei Belastung mit dem Scheitelwert der Stufenspannung lässt der Varistor noch keinen signifikanten Stromfluss zu.

Weniger als 10 ms nach der leistungselektronischen Kommutierung des Laststromes von Seite A auf Seite B schließt der Dauerhauptkontakt MC_{b} und shuntet die IGBT-Gruppe B. Anschließend werden die IGBTs I_{bn}/I_{bp} über die Gateansteuerung in den nichtleitenden Zustand geschaltet.

Die Umschaltsequenz endet mit dem Öffnen der mechanischen Freischaltkontakte DSₐ und DS_{b}, die die IGBTs vor den transienten Spannungsbeanspruchungen schützen, die an der Stufenwicklung wirksam werden können.

In Figur 2 ist eine abgewandelte Schaltung eines erfindungsgemäßen Stufenschalters dargestellt, bei der die beiden Varistoren jeweils einer Seite Vₐₙ, Vₐₚ bzw. V_{bn}, V_{bp} zu einem jeweils gemeinsamen Varistor Vₐ bzw. V_{b} zusammengefasst sind. Dabei bildet der jeweilige mechanische Schalter jeder Seite DSₐ bzw. DS_{b} und der jeweilige Varistor der zugehörigen Seite Vₐ bzw. V_{b} ebenfalls eine Reihenschaltung hin zur gemeinsamen Lastableitung.

## Patentansprüche

1. Stufenschalter mit Halbleiter-Schaltelementen zur unterbrechungslosen Umschaltung zwischen Wicklungsanzapfungen eines Stufentransformators,
wobei der Stufenschalter zwei mit den jeweiligen Wicklungsanzapfungen verbindbare Lastzweige aufweist,
wobei die Halbleiter-Schaltelemente IGBT's (Iₐₙ, Iₐₚ; I_{bn}, I_{bp}) sind,
wobei jeder der beiden Lastzweige über eine angeordnete Reihenschaltung aus zwei entgegengesetzt geschalteten IGBT's (Iₐₙ, Iₐₚ; I_{bn}, I_{bp}) mit einer gemeinsamen Lastableitung elektrisch verbunden ist
und wobei parallel zu jedem IGBT (Iₐₙ, Iₐₚ; I_{bn}, I_{bp}) eine Diode (dₐₙ, dₐₚ, d_{bn}, d_{bp}) geschaltet ist, wobei die beiden Dioden in jedem Lastzweig (dₐₙ, dₐₚ bzw. d_{bn}, d_{bp}) entgegengesetzt zueinander geschaltet sind,
**dadurch gekennzeichnet,**
**dass** jeweils ein mechanischer Schalter (DSₐ, DS_{b}) mit der Reihenschaltung aus IGBT's (Iₐₙ, Iₐₚ; I_{bn}, I_{bp}) und parallelen Dioden (dₐₙ, dₐₚ, d_{bn}, d_{bp}) in jedem Lastzweig in Reihe geschaltet ist,
**dass** parallel zu jeder Parallelschaltung aus IGBT (I_{an,} Iₐₚ; I_{bn}, I_{bp}) und Diode (dₐₙ, dₐₚ, d_{bn}, d_{bp}) jeweils ein Varistor (Vₐₙ, Vₐₚ; V_{bn}, V_{bp}) geschaltet ist
und **dass** die Varistoren (Vₐₙ, Vₐₚ; V_{bn}, V_{bp} oder Vₐ, V_{b}) derart dimensioniert sind, dass ihre Varistorspannung geringer als die maximale Blockierspannung des jeweils parallelen IGBT's, aber größer als der maximale Momentanwert der Stufenspannung ist.

2. Stufenschalter nach Anspruch 1,
**dadurch gekennzeichnet,**
**dass** jeder IGBT (Iₐₙ, Iₐₚ; I_{bn}, I_{bp}) gemeinsam mit dem parallel zu ihm geschalteten Varistor (Vₐₙ, Vₐₚ; V_{bn}, V_{bp}) sowie der Diode (dₐₙ, dₐₚ, d_{bn}, d_{bp}) als Stack baulich vereinigt ist.

3. Stufenschalter nach Anspruch 1,
**dadurch gekennzeichnet,**
**dass** die beiden in einem Lastzweig vorgesehenen Varistoren (Vₐₙ, Vₐₚ oder V_{bn}, V_{bp}) zu jeweils einem einzigen Varistor (Vₐ, V_{b}) zusammengefasst sind.

4. Stufenschalter nach einem der Ansprüche 1 bis 3,
**dadurch gekennzeichnet,**
**dass** parallel zu jedem der beiden Lastzweige jeweils ein mechanischer Dauerhauptkontakt (MCₐ, MC_{b}) vorgesehen ist.

## Claims

1. On-load tap changer with semiconductor switching elements for uninterrupted switching over between winding taps of a tapped transformer, wherein the on-load tap changer has two load branches connectible with the respective winding taps, wherein the semiconductor switching elements are IGBTs (Iₐₙ, Iₐₚ; I_{bn}, I_{bp}), wherein each of the two load branches is electrically connected with a common load output line by way of an arranged series circuit consisting of two oppositely connected IGBTs (Iₐₙ, Iₐₚ; I_{bn}, I_{bp}) and wherein a diode (dₐₙ, dₐₚ; d_{bn}, d_{bp}) is connected in parallel with each IGBT (Iₐₙ, Iₐₚ; I_{bn}, I_{bp}), the two diodes in each load branch (dₐₙ, dₐₚ or d_{bn}, d_{bp}) being connected oppositely to one another, **characterised in that** a respective mechanical switch (DSₐ, DS_{b}) is connected in series with the series circuit of IGBTs (Iₐₙ, Iₐₚ; I_{bn}, I_{bp}) and parallel diodes (dₐₙ, dₐₚ; d_{bn}, d_{bp}) in each load branch, that a respective varistor (Vₐₙ, Vₐₚ; V_{bn}, V_{bp}) is connected in parallel with each parallel circuit of IGBT (Iₐₙ, Iₐₚ; I_{bn}, I_{bp}) and diode (dₐₙ, dₐₚ; d_{bn}, d_{bp}) and that the varistors (Vₐₙ, Vₐₚ or V_{bn}, V_{bp}) are so dimensioned that the varistor voltage thereof is lower than the maximum blocking voltage of the respective parallel IGBTs, but higher than the maximum instantaneous value of the tap voltage.

2. On-load tap changer according to claim 1, **characterised in that** each IGBT (Iₐₙ, Iₐₚ; I_{bn}, I_{bp}) is constructionally combined to form a stack together with the varistor (Vₐₙ, Vₐₚ; V_{bn}, V_{bp}) connected in parallel therewith and the diode (dₐₙ, dₐₚ; d_{bn}, d_{bp}).

3. On-load tap changer according to claim 1, **characterised in that** the two varistors (Vₐₙ, Vₐₚ or V_{bn}, V_{bp}) provided in the same load branch are combined to form a single varistor (Vₐ, V_{b}).

4. On-load tap changer according to any one of claims 1 to 3, **characterised in that** a respective mechanical main latching contact (MCₐ, MC_{b}) is provided in parallel with each of the two load branches.

## Revendications

1. Commutateur à gradins à éléments de commutation semi-conducteurs pour une commutation sans coupure entre les prises d'enroulement d'un transformateur à gradins, dans lequel
- le commutateur de prises comporte deux branches de charge reliées aux prises d'enroulement respectives,
* les éléments de commutation semi-conducteurs sont des composants IGBT (Iₐₙ, Iₐₚ ; I_{bn}, I_{bp}),
* chacune des deux branches de charge est reliée électriquement à une ligne de charge commune par l'intermédiaire du montage en série de deux composants IGBT (Iₐₙ, Iₐₚ ; I_{bn}, I_{bp}) branchés en opposition, et
- en parallèle à chaque composant IGBT (Iₐₙ, Iₐₚ ; I_{bn}, I_{bp}), il y a une diode (dₐₙ, dₐₚ, d_{bn}, d_{bp}), et
* les deux diodes de chaque branche de charge (dₐₙ, dₐₚ, ou d_{bn}, d_{bp}) sont branchées en opposition,
commutateur **caractérisé en ce que**
- chaque fois un commutateur mécanique (DSₐ, DS_{b}) est branché en série dans chaque branche de charge avec le montage en série formé des composants IGBT (Iₐₙ, Iₐₚ ; I_{bn}, I_{bp}) et des diodes parallèles (dₐₙ, dₐₚ, d_{bn}, d_{bp}),
- en parallèle à chaque montage parallèle formé d'un composant IGBT (Iₐₙ, Iₐₚ ; I_{bn}, I_{bp}) et d'une diode (dₐₙ, dₐₚ, d_{bn}, d_{bp}), on a chaque fois un varistor (Vₐₙ, Vₐₚ ; V_{bn}, V_{bp}), et
- les varistors (Vₐₙ, Vₐₚ ; V_{bn}, V_{bp} ou Vₐ, V_{b}) sont dimensionnés pour que leur tension de varistor soit inférieure à la tension de blocage maximale du composant IGBT en parallèle mais que cette tension soit supérieure à la valeur maximale instantanée de la tension de gradins.

2. Commutateur à gradins selon la revendication 1,
**caractérisé en ce que**
chaque composant IGBT (Iₐₙ, Iₐₚ ; I_{bn}, I_{bp}) est réuni en commun avec le varistor (Vₐₙ, Vₐₚ ; V_{bn}, V_{bp}) branché sur celui-ci en parallèle ainsi qu'avec la diode (dₐₙ, dₐₚ, d_{bn}, d_{bp}) sous la forme d'une pile.

3. Commutateur à gradins selon la revendication 1,
**caractérisé en ce que**
les deux Varistors (Vₐₙ, Vₐₚ ou V_{bn}, V_{bp}) prévus dans une branche de charge sont regroupés en un unique varistor (Vₐ, V_{b}).

4. Commutateur à gradins selon l'une des revendications 1 à 3,
**caractérisé en ce qu'**
en parallèle aux deux branches de charge, on a chaque fois un contact mécanique permanent (MCₐ, MC_{b}).
